# EUROPÄISCHE PATENTSCHRIFT

(11) **EP 0 502 363 B1**
(45) Veröffentlichungstag und Bekanntmachung des Hinweises auf die Patenterteilung: **10.08.1994**
(21) Anmeldenummer: 92102791.8
(22) Anmeldetag: 20.02.1992
(51) Int. Cl.: B25F 5/02

(54) **Handgeführte Elektrowerkzeugmaschine mit einem Schalenteil aus elastisch nachgiebigem Material**
Hand-held electrical tool with housing piece made of elastically deformable material
Outil à main électronique

(30) Priorität: 04.03.1991 DE 4106768
(43) Veröffentlichungstag der Anmeldung: 09.09.1992
(73) Patentinhaber: ATLAS COPCO ELEKTROWERKZEUGE GmbH, D-71364 Winnenden (DE)
(72) Erfinder: Felger, Reiner, Dipl.-Ing. BA, W-7054 Korb (DE); Geis, Wilhelm, Dipl.-Ing., W-7057 Leutenbach (DE); Heisig, Rudolf, Dr.-Ing., W-7410 Reutlingen 25 (DE)
(74) Vertreter: Gaiser, Hartmut, Dipl.-Ing.

(56) Entgegenhaltungen:
- EP-A- 0 387 410
- DE-U- 8 800 465
- GB-A- 2 153 735
- US-A- 4 833 812
- US-A- 4 837 892

## Beschreibung

Die Erfindung bezieht sich auf eine handgeführte Elektrowerkzeugmaschine nach dem Oberbegriff des Anspruchs 1.

Bei einer bekannten Elektrowerkzeugmaschine dieser Art (Hilti Prospekt "Produkte und Anwendungen, 01.01.1991, Seite 68, Bohrhammer TE 18 M) ist der rückwärtige Bereich des Handgriffs durch eine Halbschale gebildet, die an den anderen (vorderen) Teil des Handgriffs angeschraubt wird. Auf die an ihrer Rückseite mit kreuzförmigen Querschnitt aufweisenden Zapfen versehene Halbschale ist ein Schalenteil aus einem weich elastischen Kunststoff aufgesetzt, das mit Vertiefungen für die Aufnahme der Zapfen versehen ist. Die Zentrierung des Schalenteils an der Handgriff-Halbschale erfolgt dabei durch eine Quernut-Federverbindung und zur Sicherung gegen Lösen des Schalenteils dienen an beiden Seiten der Halbschale aufgebrachte dünne Vorsprünge, die einen Hinterschnitt aufweisende Längslippen des Schalenteils aus Weichkunststoff hintergreifen.

Die Herstellung und Montage einer derartigen Anordnung Handgriffhalbschale - elastisches Schalenteil ist verhältnismäßig aufwendig, außerdem ist durch die gleichmäßige Materialbeschaffenheit des Schalenteils der erzielbare Dämpfungseffekt begrenzt.

Der Erfindung liegt die Aufgabe zugrunde, ein Schalenteil zu schaffen, das vergleichsweise bessere Dämpfungseigenschaften aufweist, sicher fixierbar und montagefreundlich ist.

Diese Aufgabe ist erfindungsgemäß durch ein Schalenteil gelöst, das die Merkmale des kennzeichnenden Teils des Anspruchs 1 aufweist.

Weiterbildungen und zweckmäßige Ausgestaltungen der Erfindung sind in den abhängigen Ansprüchen angegeben.

Die Erfindung wird im nachstehenden anhand der Zeichnung, die ein bevorzugtes Ausführungsbeispiel eines Schalenteils veranschaulicht, erläutert.

Es zeigen:
- Fig. 1: eine perspektivische Ansicht des Stützgerüsts des Schalenteils,
- Fig. 2: das mit dem Stützgerüst vereinigte Konturenteil aus einem Weichkunststoff,
- Fig. 3: eine Seitenansicht einer zweischaligen Elektrowerkzeugmaschine ohne auf die Rückseite des Handgriffs aufgesetztes Schalenteil,
- Fig. 4: eine Ansicht entsprechend Fig. 3, jedoch mit aufgesetztem Schalenteil,
- Fig. 5: eine Ansicht entlang des Schnittes A-A durch Figur 4,
- Fig. 6: eine Ansicht in Richtung B der Fig. 3.

Wie aus den Figuren 1,3 und 5 ersichtlich ist, weist das an die Außenkontur der Ausnehmung 10 im rückwärtigen Bereich des Handgriffs 11 der Elektrowerkzeugmaschine 13 angepaßte Stützgerüst 14 aus einem Hartkunststoff paarweise drei lappenförmige Ansätze 15, 16 und 17 auf, die mit Rastnasen 15′, 16′ und 17′ versehen sind. An seinem oberen Ende enthält das Stützgerüst 14 drei Zentriernocken 18, 19 und 20, denen an der Unterseite des oberen Kragens 21 des aus zwei Hälften bestehenden Handgriffs 11 befindliche Zentrierausnehmungen 22, 23 zugeordnet sind. (Siehe hierzu Fig. 3 und 6).

Die beiden den Handgriff 11 bildenden Schalenhälften 11′ und 11˝ weisen, wie Fig. 3 zeigt, beim Ausführungsbeispiel jeweils drei Durchbrechungen 24, 25 und 26 auf, die jeweils hinterschnitten sind, so daß die Rastnasen 15′, 16′ und 17′ des Stützgerüsts 14 beim Aufsetzen des in Fig. 2 veranschaulichten, mit dem Konturenteil 27 aus einem Weichkunststoff vereinigten Schalenteils 28 auf den Handgriff die Hinterschneidungen 29 hintergreifen (siehe Fig. 5). Dadurch ist ein einwandfreier Sitz des Schalenteils 28 auf der Rückseite des Handgriffs 11 gewährleistet. Der mit dem Stützgerüst 14 zweckmäßigerweise durch Spritzen vereinigte Konturenteil 27 aus Weichkunststoff ragt, wie aus Fig. 2 ersichtlich ist, handgriffseitig etwas über die gestrichelt angedeuteten Stirnkanten 14′ des Stützgerüsts 14 hinaus, so daß Dichtlippen 30 gewonnen und damit die Nahtstellen zuverläßig überbrückt sind.

Als zweckmäßig hat sich erwiesen, an der Innenseite des Konturenteils 27 aus Weichkunststoff noppenförmige Erhebungen 31 anzubringen, die einen Zusatz-Dämpfungseffekt mit sich bringen.

Durch die erfindungsgemäße Ausgestaltung des Schalenteils 28 aus unterschiedlich harten Kunststoffen wird erreicht, daß sich die Federzahl des im Raum zwischen dem Stützgerüst 14 befindlichen Teils des Weichkunststoffs vergleichsweise besser variieren läßt und die Dämpfungseigenschaft des Schalenteils 28 optimierbar ist.

## Patentansprüche

1. Handgeführte Elektrowerkzeugmaschine mit im rückwärtigen Bereich des Handgriffs vorgesehener Ausnehmung für den konturengerechten Einpaß eines Schalenteils aus elastisch nachgiebigem Material sowie mit am Handgriff und am Schalenteil vorgesehenen Mitteln zur Halterung des Schalenteils, dadurch gekennzeichnet, daß das Schalenteil (28) aus einem Stützgerüst (14) aus Hartkunststoff und einem mit diesem vereinigten Konturenteil (27) aus Weichkunststoff gebildet ist und das Stützgerüst (14) mit Rastnasen (15′, 16′, 17′) versehene Ansätze (15,16,17) sowie Zentriernocken (18,19,20) für die lösbare Verbindung mit dem korrespondierende Hinterschneidungen (29) und Zentrierausnehmungen (22,23) aufweisenden Handgriffteil (11) enthält.

2. Elektrowerkzeugmaschine nach Anspruch 1, dadurch gekennzeichnet, daß das Konturenteil (27) auf das Stützgerüst (14) aufgespritzt ist.

3. Elektrowerkzeugmaschine nach Anspruch 1 oder 2, dadurch gekennzeichnet, daß das Konturenteil (27) an seiner dem Handgriff zugewandten Innenseite mit noppenförmigen Erhebungen (31) versehen ist.

4. Elektrowerkzeugmaschine nach einem der vorhergehenden Ansprüche, dadurch gekennzeichnet, daß das Konturenteil (27) aus Weichkunststoff handgriffseitig lippenförmig über die Stirnkanten (14′) des Stützrahmens (14) übersteht.

## Claims

1. Hand-held electrical tool with a recess provided in the rear area of the handle for fitting a housing piece of elastically deformable material to match the shape and with means provided on the handle and the housing piece to mount the housing piece, characterized in that the housing piece (28) is formed from a supporting frame (14) of hard synthetic material and a shaped part (27) of soft synthetic material combined with this and the supporting frame (14) contains projections (15, 16, 17) provided with catch lugs (15′, 16′ 17′) and centring pins (18, 19, 20) for detachable connection to the handle part (11), which has corresponding undercuts (29) and centring recesses (22, 23).

2. Electrical tool according to claim 1, characterized in that the shaped part (27) is sprayed onto the supporting frame (14).

3. Electrical tool according to claim 1 or 2, characterized in that the shaped part (27) is provided with knob-shaped bumps (31) on its interior facing the handle.

4. Electrical tool according to any one of the preceding claims, characterized in that the shaped part (27) of soft synthetic material projects on the handle side in the form of a lip over the front edges (14′) of the supporting frame (14).

## Revendications

1. Machine-outil électrique à guidage manuel avec un évidement prévu dans la zone arrière de la poignée pour l'ajustage conforme au contour, d'une partie de coque en matériau élastiquement souple ainsi que des moyens prévus sur la poignée et sur la partie de coque pour la fixation de la partie de coque, caractérisée en ce que la partie de coque (28) est formée par une structure d'appui (14) en matière plastique dure et par une partie de contour (27), assemblée à la structure, en matière plastique souple et en ce que la structure d'appui (14) comporte des appendices (15, 16, 17), pourvus d'ergots d'encliquetage (15′, 16′, 17′), ainsi que des cames de centrage (18, 19, 20) pour l'assemblage amovible avec la poignée (11) présentant des contre-dépouilles (29) et des évidements de centrage (22, 23) correspondants.

2. Machine-outil électrique selon la revendication 1, caractérisée en ce que la partie de contour (27) est moulée par injection sur la structure d'appui (14).

3. Machine-outil électrique selon les revendications 1 ou 2, caractérisée en ce que la partie de contour (27) est dotée sur son côté intérieur, tourné vers la poignée, de reliefs (31) en forme de boutons.

4. Machine-outil électrique selon l'une des revendications précédentes, caractérisée en ce que la partie de contour (27) en matière plastique souple dépasse côté poignée en forme de lèvre, des bords frontaux (14′) du châssis d'appui (14).
